# FASCICULE DE BREVET EUROPEEN

(11) **EP 0 561 085 B1**
(45) Date de publication et mention de la délivrance du brevet: **20.05.1998**
(21) Numéro de dépôt: 92400750.3
(22) Date de dépôt: 20.03.1992
(51) Int. Cl.: F42B 1/02, F42B 12/18

(54) **Procédé utilisant un dispositif explosif à charge creuse pour perforer un blindage protégé par un préblindage actif**
Verfahren zum Verwenden einer Hohlladung zum Durchschlagen einer mit einer reaktiven Vorpanzerung versehenen Panzerplatte
Method using a hollow charge for perforating an armour which is protected by a reactive pre-armour

(43) Date de publication de la demande: 22.09.1993
(73) Titulaire: TDA ARMEMENTS S.A.S., 45240 La Ferté Saint Aubin (FR)
(72) Inventeur: Cauchetier, Jean, F-92045 Paris la Défense (FR)
(74) Mandataire: Benoit, Monique

(56) Documents cités:
- EP-A- 0 252 385
- DE-C- 2 816 528
- FR-A- 1 273 684
- FR-A- 2 583 156
- GB-A- 645 611
- GB-A- 2 039 008
- US-A- 3 416 449
- US-A- 4 004 515

## Description

La présente invention a pour objet un procédé pour attaquer un blindage constitué d'un préblindage actif et d'un blindage principal en utilisant un dispositif explosif à charge creuse.

On rappelle qu'une charge creuse est constituée essentiellement d'un chargement explosif de révolution dans lequel on a ménagé une cavité ouverte, recouverte d'un revêtement métallique, et d'un dispositif d'amorçage ayant également une symétrie de révolution. Lors de la détonation provoquée par le dispositif d'amorçage, le revêtement métallique de la cavité se projette sur l'axe de révolution de la charge ; il en résulte d'une part un jet de métal, qui se déplace à très grande vitesse sur cet axe, et, d'autre part, un noyau métallique animé d'une vitesse plus faible sur ce même axe, dans le même sens ou en sens opposé au jet précédent.

On rappelle par ailleurs qu'on désigne habituellement par préblindage actif un blindage auxiliaire, disposé devant un blindage traditionnel, alors appelé blindage principal ; ce blindage auxiliaire est constitué de deux plaques en général d'acier (de quelques millimètres d'épaisseur) entre lesquelles est prise en sandwich une couche d'explosif relativement mince. Le préblindage peut être multicouche, c'est-à-dire comporter une pluralité de tels sandwiches. Le but du préblindage est que, lors de l'impact d'un projectile, la tête de ce dernier amorce la couche d'explosif en la pénétrant. L'explosion projette alors les plaques d'acier vers le projectile, perturbant ce dernier et diminuant son efficacité. En particulier, dans le cas d'un projectile à charge creuse, les plaques d'acier du préblindage perturbent le jet de la charge creuse au point de lui faire perdre en général la majeure partie de son pouvoir perforant contre le blindage principal.

De tels préblindages actifs sont utilisés fréquemment pour la protection des véhicules blindés, tels que les chars de combat.

Le problème qui se pose aux constructeurs de munitions anti-chars est alors le suivant : pour percer le blindage principal, il est préférable d'utiliser une charge creuse dont le pouvoir perforant, très grand, est susceptible de percer le blindage principal qui est en général très épais, mais, comme on l'a dit ci-dessus, les charges creuses sont particulièrement vulnérables à l'action des pré-blindages actifs.

Pour résoudre ce problème, différentes solutions sont connues.

Une première solution consiste à augmenter très fortement le pouvoir perforant nominal de la charge creuse afin que son pouvoir perforant résiduel (après perturbation par le pré-blindage) soit suffisant. Ce procédé est simple mais très coûteux en calibre de la charge creuse.

Une seconde solution consiste à mettre en oeuvre des charges creuses à deux étages (souvent appelées charges tandem). La charge fonctionnant en premier, ou précharge, a pour fonction de neutraliser le préblindage :
- soit en l'initiant suffisamment tôt avant la mise en oeuvre de la deuxième charge, ou charge principale, permettant ainsi l'évacuation des plaques du préblindage avant l'arrivée du jet de la charge principale , comme illustré par le brevet US 3 416 449;
- soit en le perforant sans l'initier.

Dans le premier cas, l'ajustage du procédé est difficile, notamment en ce qui concerne le délai qui doit séparer le fonctionnement des deux charges, et son emploi complique la structuration des munitions, notamment celles qui, destinées à être lancées par des canons, doivent subir de très fortes accélérations. Une solution correspondant au deuxième cas est notamment décrite clans la demande de brevet français n° 2 583 156, qui prévoit des moyens d'atténuation de l'effet de la précharge. Cette réalisation, comme la précédente, présente l'inconvénient d'augmenter l'encombrement du dispositif explosif.

Par ailleurs, afin d'améliorer les performances d'une charge creuse, il est connu de disposer, entre le détonateur du dispositif d'amorçage et le chargement explosif, un conformateur d'onde, également appelé écran, dont la fonction est de dévier l'onde de détonation et la rendre torique. Cela permet, en faisant varier la forme de l'onde et de la cavité, d'augmenter la vitesse du jet perforant produit par la charge creuse, le rendement détonique de la charge, etc... La forme de l'écran est déterminée afin que l'onde de détonation soit déviée sans perte substantielle de puissance, et afin d'obtenir l'angle d'incidence voulu de cette onde sur le revêtement de la cavité. Cela conduit à des écrans encombrants, occupant une longueur qui peut être par exemple de l'ordre du tiers ou du quart de la longueur du chargement explosif, se traduisant encore par une augmentation de l'encombrement de la charge creuse et par la suite d'une diminution de son efficacité.

La présente invention a pour objet la diminution de l'encombrement longitudinal d'un dispositif explosif à charge creuse, du type comportant une charge principale à conformateur d'onde et une précharge pour le perçage d'un préblindage actif.

Plus précisément, l'invention a pour objet un procédé pour attaquer un blindage constitué d'un préblindage actif et d'un blindage principal en utilisant un dispositif explosif à charge creuse tel que défini par la revendication 1.

D'autres objets, particularités et résultats de l'invention ressortiront de la description suivante, donnée à titre d'exemple et illustrée par la figure unique annexée, qui représente une vue en coupe schématique d'un mode de réalisation du dispositif explosif à charge creuse selon l'invention.

Sur la figure, on a représenté un dispositif explosif comportant un chargement explosif 4 contenu dans une enveloppe 1, et dans lequel on a ménagé une cavité ouverte comportant trois parties, repérées successivement 10, 20 et 30 du chargement explosif vers l'ouverture ; la cavité est recouverte d'une couche repérée, de la même manière, successivement 13, 23 et 33. Un dispositif explosif en trois parties est connu du brevet US-A-3 416 449. A l'extrémité arrière de l'enveloppe, qui est opposée à l'ouverture de la cavité, est disposé un dispositif d'amorçage 5, comportant par exemple un détonateur 51 et une charge d'initiation 52, amorcée par le détonateur 51 et ayant pour fonction de transmettre la détonation au chargement 4. L'ensemble possède une symétrie de révolution autour d'un axe longitudinal XX.

Le dispositif comporte donc trois parties, à savoir, en partant de l'arrière du dispositif :
- une partie I, formant la précharge d'une charge du type tandem décrit plus haut. Cette précharge est une charge creuse, formée par la cavité 10 ouverte vers l'avant, par exemple sensiblement de forme conique, la partie 13 du revêtement et la partie du chargement explosif 4 l'entourant ;
- une seconde partie II formant transmetteur d'onde, formée de la cavité 20 qui est ouverte des deux côtés mais plus ouverte vers l'arrière que vers l'avant du dispositif (par exemple sensiblement de forme tronconique), de la partie de revêtement 23 et du chargement explosif situé autour ;
- une partie III formant la charge principale de la charge tandem ; elle est constituée par une charge creuse formée par la cavité 30, ouverte vers l'avant et non complètement fermée à son sommet (par exemple sensiblement en forme de cône, de trompette ou de tulipe), la partie de revêtement 33 et la partie du chargement explosif 4 l'entourant.

Lorsque le détonateur entre en action, il crée une onde de détonation, par l'intermédiaire de la charge d'initiation 52, dans le chargement explosif 4. L'onde de détonation se propage dans la partie précharge (I) du dispositif, provoquant la formation, à partir du revêtement 13, d'un jet très rapide et d'un noyau plus lent, se propageant sur l'axe XX. Ainsi qu'il est dit plus haut, le jet est destiné à perforer un préblindage actif sans l'initier.

La perforation sans initiation est obtenue en limitant l'énergie transmise par le jet à l'explosif du préblindage par unité de surface, l'énergie du jet étant notamment fonction de la nature du revêtement, de sa masse et de la vitesse du jet. A cet effet, on utilise pour le revêtement un matériau peu dense, par exemple un matériau plastique de type Nylon avec, pour la charge creuse, des paramètres tels qu'ils confèrent au jet une vitesse relativement élevée, afin qu'il n'y ait pas de risque de collision entre le jet de la précharge et celui de la charge principale.

L'onde de détonation arrivant à la base 11 du revêtement 13 se présente de la même façon qu'une onde ayant contourné un conformateur d'onde classique, dont la précharge I remplit donc la fonction.

Le transmetteur d'onde II est destiné à conduire l'onde de détonation jusqu'au sommet 32 de la charge principale III. Ce transmetteur fonctionne comme une charge creuse mais dont l'amorçage est inverse, c'est-à-dire qu'il s'effectue à partir de sa base 21. Il se forme donc, à partir du revêtement 23, un jet se propageant sur l'axe XX vers l'arrière du dispositif, jet qui est perdu, et un noyau ayant pour effet de fermer le sommet 32 de la charge creuse principale III. Il est à noter que le revêtement 23 n'est pas indispensable ; en effet, la fermeture du sommet 32 n'est elle-même pas indispensable en principe pour le fonctionnement de la charge principale ; elle a toutefois pour avantage de s'opposer au passage du noyau de la précharge I qui, lui, serait susceptible de perturber la formation du jet de la charge principale. A cet effet, le revêtement 23 peut être réalisé en un matériau métallique, par exemple acier doux ou cuivre. Il est à noter également que la cavité 20 du transmetteur d'onde a été représentée tronconique mais que sa forme peut être autre : tulipe ou trompette par exemple ; il peut également avoir un angle au sommet plus ou moins grand, jusqu'à la forme cylindrique, l'angle étant fonction des diamètres choisis pour la base 11 de la précharge et le sommet 32 de la charge principale.

L'onde de détonation atteint ensuite la charge creuse principale III, qui fonctionne alors comme une charge creuse munie d'un conformateur d'onde. Le revêtement 33 peut être, classiquement, métallique, en cuivre par exemple.

Le dispositif explosif décrit ci-dessus présente donc les avantages d'une structure de type tandem et d'une charge creuse comportant un conformateur d'onde, le tout sous un encombrement réduit. Par ailleurs, le fait que la précharge perce, dans l'amorcer, un préblindage actif permet de ne pas avoir à retarder le fonctionnement de la charge principale. Le dispositif selon l'invention présente en outre les avantages suivants :
- suppression des éventuels écrans intercharge, puisqu'ici le chargement explosif 4 est unique ;
- suppression du dispositif d'amorçage de la précharge : selon l'invention, un seul dispositif (5) assure l'amorçage de l'ensemble ;
- suppression des risques de destruction de la charge principale avant son fonctionnement : en effet, selon l'invention, il n'y a pas de rétroprojection possible de la précharge vers la charge principale ;
- grand calibre de la précharge (égal à celui de la charge principale) ;
- réduction de l'influence de l'angle de dérapage de la munition à l'impact, par réduction du délai de fonctionnement global.

## Revendications

1. Procédé pour attaquer un blindage constitué d'un préblindage actif et d'un blindage principal en utilisant un dispositif explosif à charge creuse comportant :
- un chargement explosif (4) de révolution autour d'un axe longitudinal (XX) ;
- des moyens d'amorçage (5) du chargement explosif (4), le chargement explosif et les moyens d'amorçage étant disposés dans une enveloppe (1);
- une cavité ouverte qui est ménagée dans le chargement, la cavité et le chargement explosif (4) étant formés de trois parties, successivement :
- une partie (III) recouverte d'une couche (33) formant revêtement, disposée sur la surface de la cavité, cette partie formant, avec la partie du chargement explosif correspondant, une charge principale ;
- une partie (I) recouverte d'une couche (13) de matériau de faible densité formant revêtement, disposée sur la surface de la cavité, cette partie formant, avec la partie du chargement explosif correspondant, une précharge, située du côté des moyens d'amorçage, et
- une partie (Il) formant, avec la partie du chargement explosif correspondant, un transmetteur d'onde, disposé entre les deux parties précédentes;
la partie précharge (I) étant amorcée la première et assurant la fonction de conformateur d'onde pour la partie charge principale (III), la partie transmetteur d'onde assurant la transmission de l'onde de détonation de la partie précharge à la partie charge principale, la densité faible du revêtement étant choisie de telle façon que, lors de l'initiation du chargement explosif, il forme un jet ayant une masse et une vitesse telle qu'il soit susceptible de perforer un préblindage actif sans l'initier.

2. Procédé selon la revendication 1, caractérisé par le fait que le revêtement (33) de la partie charge principale (III) est métallique.

3. Procédé selon la revendication 1, caractérisé par le fait que le matériau à faible densité est un matériau plastique.

4. Procédé selon l'une des revendications précédentes, caractérisé par le fait que la cavité de la partie transmetteur d'onde (II) est recouverte d'une couche (23) formant revêtement.

5. Procédé selon la revendication 4, caractérisé par le fait que le revêtement (23) de la partie transmetteur d'onde (II) est métallique.

6. Procédé selon l'une des revendications précédentes, caractérisé par le fait que la cavité de la partie précharge est de forme sensiblement conique, le sommet du cône étant disposé du côté des moyens d'amorçage (5).

7. Procédé selon l'une des revendications précédentes, caractérisé par le fait que la cavité du transmetteur d'onde (II) est de forme sensiblement tronconique, le sommet du cône correspondant étant disposé du côté opposé aux moyens d'amorçage (5).

8. Procédé selon l'une des revendications précédentes, caractérisé par le fait que la cavité de la partie charge principale (III) est sensiblement en forme de cône ou de trompette ou de tulipe, ouverte du côté opposé aux moyens d'amorçage (5).

## Patentansprüche

1. Verfahren, um eine von einer aktiver Vorpanzerung und einer Hauptpanzerung gebildete Panzerung unter Verwendung von einer Explosionsvorrichtung mit Hohlladung zu attackieren,
- mit einer Explosivladung (4), die drehsymmetrisch zu einer Längsachse (XX) ist,
- mit Zündmitteln (5) für die Explosivladung (4), wobei die Explosivladung und die Zündmittel in einer Hülle (1) untergebracht sind,
- mit einem offenen Hohlraum innerhalb der Ladung, wobei der Hohlraum und die Explosivladung (4) aus drei aufeinanderfolgenden Bereichen bestehen, nämlich
- einem Bereich (III), der mit einer Auskleidungsschicht (33) an der Oberfläche des Hohlraums versehen ist und zusammen mit dem entsprechenden Abschnitt der Explosivladung eine Hauptladung bildet,
- einem mit einer an der Oberfläche des Hohlraums liegenden Schicht (13) aus einem Material geringer Dichte ausgekleideten Bereich (I), der mit dem entsprechenden Abschnitt der Explosivladung eine Vor-Ladung bildet, die auf der Seite der Zündmittel liegt,
- und einem Bereich (II), der zusammen mit dem entsprechenden Abschnitt der Explosivladung einen Wellenübertrager bildet, der zwischen den beiden erstgenannten Bereichen liegt,
wobei der Vor-Ladungsbereich (I) zuerst gezündet wird und die Aufgabe der Wellenformung für den Hauptladungsbereich (III) übernimmt, während der Wellenübertragungsbereich die Detonationswelle vom Vor-Ladungsbereich zum Hauptladungsbereich bewirkt und die geringe Dichte des Auskleidungsmaterials so gewählt ist, daß bei der Zündung der Explosivladung ein Strahl mit einer solchen Masse und einer solchen Geschwindigkeit erzeugt wird, daß er eine aktive Vorpanzerung ohne deren Zündung durchschlagen kann.

2. Verfahren nach Anspruch 1, dadurch gekennzeichnet, daß die Auskleidung (33) des Hauptladungsbereichs (III) aus Metall ist.

3. Verfahren nach Anspruch 1, dadurch gekennzeichnet, daß das Material geringer Dichte ein Kunststoffmaterial ist.

4. Verfahren nach einem der vorstehenden Ansprüche, dadurch gekennzeichnet, daß der Hohlraum des Wellenübertragungsbereichs (II) mit einer eine Auskleidung bildenden Schicht (23) bedeckt ist.

5. Verfahren nach Anspruch 4, dadurch gekennzeichnet, daß die Auskleidung (23) des Wellenübertragungsbereichs (II) aus Metall ist.

6. Verfahren nach einem der vorstehenden Ansprüche, dadurch gekennzeichnet, daß der Hohlraum im Vor-Ladungsbereich im wesentlichen kegelförmig ist, wobei die Kegelspitze auf der Seite der Zündmittel (5) liegt.

7. Verfahren nach einem der vorstehenden Ansprüche, dadurch gekennzeichnet, daß der Hohlraum des Wellenübertragungsbereichs (II) im wesentlichen kegelstumpfförmig ist, wobei die entsprechende Kegelspitze auf der den Zündmitteln (5) entgegengesetzten Seite liegt.

8. Verfahren nach einem der vorstehenden Ansprüche, dadurch gekennzeichnet, daß der Hohlraum des Hauptladungsbereichs (III) im wesentlichen die Form eines Kegels, einer Trompete oder einer Tulpe besitzt, die auf der den Zündmitteln (5) entgegengesetzten Seite offen ist.

## Claims

1. Method for attacking armour which consists of reactive primary armour and of main armour by using an explosive device with a hollow charge comprising:
- an explosive charge (4) which has symmetry of revolution about a longitudinal axis (XX);
- means (5) for priming the explosive charge (4), the explosive charge and the priming means being arranged in a casing (1);
- an open cavity which is formed in the charge, the cavity and the explosive charge (4) being formed in three parts, in succession:
- a part (III) covered with a layer (33) forming a liner on the surface of the cavity, this part, together with the corresponding part of the explosive charge, forming a main charge;
- a part (I) covered with a layer (13) of low-density material forming a liner on the surface of the cavity, this part, together with the corresponding part of the explosive charge, forming a primary charge, situated towards the priming means, and
- a part (II) which together with the corresponding part of the explosive charge forms a wave transmitter located between the previous two parts; the primary charge part (I) being primed first of all and acting as a wave shaper for the main charge part (III), the wave transmitter part transmitting the detonation wave from the primary charge part to the main charge part, the low density of the liner being chosen so that upon initiation of the explosive charge, it forms a jet that has a mass and speed which are such that it can penetrate reactive primary armour without setting it off.

2. Method according to Claim 1, characterized in that the liner (33) of the main charge part (III) is made of metal.

3. Method according to Claim 1, characterized in that the low-density material is a plastic.

4. Method according to one of the preceding claims, characterized in that the cavity of the wave transmitter part (II) is covered with a layer (23) forming a liner.

5. Method according to Claim 4, characterized in that the liner (23) of the wave transmitter part (II) is made of metal.

6. Method according to one of the preceding claims, characterized in that the cavity of the primary charge part is of more or less conical shape, the vertex of the cone pointing towards the priming means (5).

7. Method according to one of the preceding claims, characterized in that the cavity of the wave transmitter (II) is of more or less frustoconical shape, the vertex of the corresponding cone being situated pointing away from the priming means (5).

8. Method according to one of the preceding claims, characterized in that the cavity of the main charge part (III) is more or less in the shape of a cone or of a trumpet or of a tulip, open at the end furthest from the priming means (5).
